# FASCICULE DE BREVET EUROPEEN

(11) **EP 0 236 586 B1**
(45) Date de publication et mention de la délivrance du brevet: **04.04.1990**
(21) Numéro de dépôt: 86201109.5
(22) Date de dépôt: 25.06.1986
(51) Int. Cl.: A47B 96/06

(54) **Support de tablette d'étagère**
Tragarme für Fachböden
Shelf support

(30) Priorité: 14.03.1986 BE 216417
(43) Date de publication de la demande: 16.09.1987
(73) Titulaire: "S.A. Ateliers Guillaume Vanroy Werkhuizen N.V." en abrégé" Roy Products", B-1190 Bruxelles (BE)
(72) Inventeur: Vanroy, Guy, B-1190 Bruxelles (BE)
(74) Mandataire: Claeys, Pierre

(56) Documents cités:
- GB-A- 2 053 666
- GB-A- 2 155 310
- US-A- 4 508 301

## Description

La présente invention est relative à un support de tablette d'étagère, prévu pour supporter celle-ci en porte-à-faux et comprenant un profilé allongé à section transversale en forme de U, dont l'âme est appliquée contre un mur et fixée sur lui par des moyens de fixation appropriés et dont les ailes inférieure et supérieure s'étendent dans un sens opposé au mur, de manière à permettre un pincement entre elles de la tablette à supporter, une structure profilée allongée inférieure à section transversale sensiblement en forme de triangle, dont un premier côté est constitué par un prolongement ves le bas, prenant appui contre le mur, de l'âme du profilé en U, un deuxième côté par l'aile inférieure du profilé en U et un troisième côté par une aile d'entretoise qui s'étend en oblique entre le premier côté et le deuxième côté susdits, une structure profilée allongée supérieure à section transversale sensiblement en forme de triangle, dont un premier côté est constitué par un prolongement vers le haut, prenant appui contre le mur, de l'âme du profilé en U, un deuxième côté par l'aile supérieure du profilé en U et un troisième côté par une aile d'entretoise qui s'étend en oblique entre le premier côté et le deuxième côté de la structure profilée triangulaire supérieure.

Il est connu de supporter des bords de tablette d'étagère par des profilés longitudinaux en forme de U qui enserrent chacun un des bords de la tablette (voir brevets britanniques n° 1.126.253 et n° 1.214.455). Ces profilés sont cependant fragi- lers étant donné que, par leur forme même, leurs ailes sont mécaniquement aisément déformables. On utilisera plutôt de tels profilés pour des tablettes à supporter le long de deux bords opposés, c'est-à-dire pour un support où la tablette n'est pas en porte-à-faux, ou, dans ce dernier cas, on devra prévoir, comme décrit dans le brevet britannique n° 1.126.253, des cornières latérales pour rigidifier l'ensemble. De plus, pour les supp'orts suivant ce dernier brevet, le bord de la tablette à insérer entre les ailes du profilé en U doit être équipé lui-même d'un profilé en T, pour que l'ensemble tienne.

On a cherché à résourdre les problèmes posés ci-dessus en rendant indéformables au maximum les ailes de pinçage du support. Une solution selon l'état connu de la technique consiste en un support tel que décrit au début (voir GB-A-2053666). Dans ce support connu, les ailes supérieure et inférieure du U font chacune partie d'une structure triangulaire qui est par essence connue pour être difficilement déformable et qui prend appui contre le mur, c'est-à-dire qu'elle permet de transmettre au mur les forces appliquées directement vers le bas sur l'aile inférieure et indirectement vers le haut sur l'aile supérieure, à la suite du porte-à-faux.

Le caractère indéformable du support améliore donc la capacité de support de celui-ci. Toutefois un problème se pose au niveau de l'introduction de la tablette, car l'écartemente élastique entre les ailes supérieure et inférieure du profilé pour permettre le pinçage d'un bord de la tablette demande beaucoup de force, et une grande précision dans la fabrication des profilés et des tablettes est requise. Si les tablettes sont trop étroites, il y a risque après leur enfoncement de coulissement de celles-ci, soit latéralement, soit longitudinalement, et même un détachement des tablettes reste possible. Si par contre elles sont juste trop épaisses il y a un risque d'abîmer l'une ou l'autre face de la tablette, lors de l'introduction, sur les nervures de retenue éventuellemente prévues à l'intérieur de la gorge du profilé en forme de U.

On a tenté de remédier à ces inconvénients en prévoyant des supports comportant une aile inférieure parfaitement rigide, pour le support de la tablette, et uner aile supérieure élastiquement déformable vers le haut (voir US-A-4508301 et GB-A-2155310).

La présente invention a pour but de mettre au point un support de tablette d'étagère qui présente les avantages de résistance du support décrits au début et qui évite les inconvénients précités résultant de l'amélioration de cette résistance. Ce support doit pouvoir également permettre une fixation de la tablette sur le support par d'autres moyens qu'un simple pinçage, par exemple par vissage, sans endommager ou affaiblir une quelconque des structures profilées triangulaires du support de tablette.

On résout ces problèmes suivant l'invention par un support, tel que décrit au début, et présentant les particularités de la partie caractérisante de la revendication 1.

Suivant une forme de réalisation avantageuse de l'invention, l'aile supérieure du profilé en U s'étend ves l'avant presque aussi loin que le deuxième côté de la structure profilée triangulaire inférieure, ce deuxième côté est formé de deux sections longitudinales avant et arriére qui, en section transversale, sont légèrement inclinées ves le bas en direction du centre dudit deuxième côté, la distance entre le bord extérieur de l'aile supérieure du profilé en U et la section avant du deuxième côté précité est plus grande que l'épaisseur de la tablette à supporter, et la distance entre, d'une part, le plan imaginaire formé par le bord intérieur de la section arrière du deuxième côté précité, servant de rampe ascendante pour l'enfoncement du bord de la tablette, et par le bord libre de l'aile inférieure du profilé en U, dont ladite partie en saillie présente une capacité de déformation élastique plus grande que l'aile supérieure du profilé en U, et, d'autre part, l'emplacement le plus de l'aile supérieure du profilé en U est légèrement inférieure ou au maximum égale à l'épaisseur de la tablette à supporter.

Suivant une forme de réalisation perfectionnée de l'invention, le bord libre susdit de l'aile inférieure du profilé en U est formé d'un bourrelet arrondi faisant légèrement saillie vers le haut par rapport à la partie en saillie de cette aile inférieure.

Suivant une autre forme de réalisation de l'invention, la partie en saillie de l'aile inférieure du profilé en U est pourvue de moyens permettant d'empêcher tout mouvement de coulissement de la tablette dans son support.

D'autres détails et particularités de l'invention ressortiront de la description donnée ci-dessous, à titre non limitatif et avec référence à la figure unique annexée qui représente une vue en perspective, partiellement brisée, d'un support de tablette suivant l'invention.

Ainsi qui'il ressort de cette figure, le support 1 de la tablette 2 d'étagère, prévu pour supporter celle-ci en porte-à-faux, par exemple le long d'un mur 3, comprend un profilé allongé à section transversale en forme de U dont l'âme 4 est appliquée contre le mur 3 et fixée sur lui partout moyen approprié, par exemple par des vis 5 comme illustré, et dont les ailes inférieure 6 et supérieure 7 s'étendent dans un sens opposé au mur, de manière à permettre un pincement entre elles del la tablette 2 à supporter approximativement le long de la totalité d'un de ses bords.

Le support 1 comprend en outre une structure profilée allongée inférieure à section transversale sensiblement en forme de triangle, dont un premier côté est constitué par un prolongement vers le bas 8, prenant appui contre le mur 3, de l'âme 4 du profilé en forme de U, un deuxième côté par l'aile inférieure 6 du profilé en U et un troisième côté par une aile d'entretoise 9 qui s'étend en oblique entre le prolongement 8 de l'âme 4 et l'aile inférieure 6.

Le support 1 comprend aussi une structure 'profilée allongée supérieure à section transversale sensiblement en forme de triangle, dont un premier côté est constituté par un prolongement vers le haut 10, prenant appui contre le mur 3, de l'âme 4 du profilé en U, un deuxième côté par l'aile supérieure 7 du profilé en U et un troisième côté par une aile d'entretoise 18 qui s'étend en oblique ente le prolongement 10 de l'âme 4 et l'aile supérieure 7.

Les prolongements 8 et 10 peuvent, comme on peut le voir sur la figure, s'étendre le long du mur sur toute la distance qui sépare l'aile respective du grand U et son aile d'entretoise, ou être appliqués sur le mur sur une partie de cette distance. On pourrait même imaginer que ces prolongements se réduisent en fait uniquement à la tranche appliquée contre le mur des ailes d'entretoise. La propriété importante de ces structures triangulaires est qu'elles sont capables de très bien résiste à la déformation et qu'elles permettent de ce fait de transmettre au mur 3 les forces appliquées ves le bas sur l'aile inférieure 6 et les forces appliquées vers le haut à l'aile supérieure 7 par la partie marginale de la tablette 2 qui pivote vers le haut lorsqu'une charge est appliquée vers le bas sur la partie en porte-à-faux de celle-ci.

Suivant l'invention, le deuxième côté de la structure profilée triangulaire inférieure est formé uniquement d'une partie arrière 11 de l'aile inférieure 6 du profilé en U. En effet l'aile inférieure 6 fait largement saillie au-delà de la structure profilée triangulaire inférieure, dans le sens opposé au mur 3, et elle présente ainsi une partie en saillie 12 dont la capacité de déformation élastique est plus grande que sa partie arrière 11.

Cet agencement assure au support suivant l'invention une certaine élasticité et déformabilité ce qui facilite l'introduction de la tablette, qui est alors non chargée, et il pemet de supporter des tablettes chargées sans provoquer un gauchissement de la partie en saillie 12 de l'aile inférieure, puisque ces charges sont, comme mentionné, transmises au mur par les structures triangulaires précitées.

Sur l'exemple de réalisation illustré l'aile supérieure 7 du profilé en U s'étend ves l'avant presque aussi loin que la partie arrière 11 de l'aile inféieure 6. Cette partie arrière est formée de deux sections longitudinales avant 13 et arrière 14 qui, en section transversale, sont légèrement inclinées vers le bas en direction de la ligne médiane 15 de la partie arrière 11. La partie en saillie 12 de l'aile inférieure 6 est au contraire, dans l'exemple illustré, agencée sensiblement horizontalement, une arête 16 délimitant la section avant 13 de la partie arrière 11 et la partie avant 12.

La distance D entre le bord extérieur 17 de l'aile supérieure 7 et la section avant 13 est légèrement plus grande que l'épaisseur E de la tablette 2. Sur l'exemple de réalisation illustré, l'aile supérieure 7 présente à son bord extérieur 17 une saillie longitudinale 19 en biseau, dont la face inférieure 20 est inclinée ves le bas et ves l'intérieur à partir de ce bord, cette face 20 étant agencée sensiblement parallèlement à la section avant 13 de la partie arrière 11 de l'aile inférieure 6 du profilé en U. Sur l'exemple de réalisation illustré cette face en biseau 20 se termine par l'arête 21 qui représente l'emplacement le plus bas de l'aile supérieure 7.

La distance d entre, d'une part, le plan imaginaire, qui est représenté sur la figure par une ligne en traits mixtes et dans lequel sont inscrits le bord intérieur 22 de la section arrière 14 de la partie arrière 11 de l'aile inférieure 6 du profilé en U et le bord libre de l'aile inférieure 6, formé dans le cas illustré d'un bourrelet 23 faisant légèrement saillie vers le haut, et, d'autre part, l'emplacement le plus bas de l'aile supérieure 7, c'est-à-dire dans le cas illustré l'arête 21, es légèrement inférieure ou au maximum égale à l'épaisseur E de la tablette.

L'introduction de la tablette 2 dans le support 1 suivant l'invention, tel qu'illustré, a lieu de la manière suivante: On introduit la tablette 2 de manière inclinée parallèlement à la section avant 13 de la partie arrière 11 de l'aile inférieure 6 du profilé en U, en appliquant le bas de la tablette sur cette partie. Comme l'épaisseur E de la tablette est légèrement inférieure à la distance D, cette introduction a lieu sans problème jusqu'à ce que le bord de la tablette atteigne la Igine 15. La distance D autorise l'introduction de la tablette même si elle présente quelques irrégularités par rapport à l'épaisseur standard, et donc des tolérances deviennent acceptables pur la fabrication des supports.

Après cette première étape, la tablette peut être enfoncée davantage, éventuellement à l'aide d'un maillet. Le bord de la tablette grimpe alors le long de la section arrière 14 de la partie arrière 11 de l'aile inférieure 6. Cette section sert de rampe d'ascension très douce pour le bord de la tablette et elle ne risque pas de l'endommager. La partie de la tablette disposée en porte-à-faux pivote vers le bas, au fur et à mesure de l'enfoncement, autour de la partie en saillie 12 de l'aile inférieure 6 et en particulier, dans le cas illustré, autour du bourrelet 23 qui présente une section, semi- circulaire. La partie enfoncée de la tablette pivote simultanément vers le haut et sa face inférieure a tendance à se disposer dans le plan précité et représenté par une ligne en traits mixtes. Dans cette position, comme la distance d est légèrement plus petite que l'épaisseur E de la tablette, celle-ci est parfaitement calée dans le support.

Une certaine latitude est offerte à l'utilisateur. Si la tablette est plus épaisse que la distance d, au cours de l'enfoncement, la partie en saillie 12, qui présente une capacité de déformation élastique plus grande que les deux structures profilées triangulaires, va subir, sous la pression appliquée vers le bas sur le bord en bourrelet 23, une légère déformation élastique vers le bas et donc va permettre un abaissement du plan représenté en traits mixtes.

Si la tablette est trop épaisse pour permettre un enfoncement total, on peut considérer que sa pénétration jusque par exemple les deux tiers de la section arrière 14 suffit pour obtenir un bon calage.

Si la tablette a une épaisseur égale à la distance d, dès le moment où elle se trouvera sous charge, elle sera calée sans problème, comme dans les dispositifs connus de la technique. La fixation reste même possible si la tablette a une épaisseur légèrement inférieure à d, bien que cela ne soit pas vraiment à souhaiter.

Enfin, pour éviter tout risque de déboîtement de la tablette ou de coulissement latéral, à la suite de vibrations ou de tout autre cause, on peut pourvoir la partie en saillie 12 de l'aile inférieure 6 du profilé en U de moyens appropriés pour empêcher ce danger. Dans l'exemple illustré, la partie en saillie 12 présente des orifices 24 disposés à intervalles sur sa longueur pour permettre le vissage par le bas de la tablette 2 sur l'aile inférieure 6 du profilé en U, ainsi, qu'il est illustré en traits interrompus par une vis 25.

Il doit être entendu que la présente invention n'est en aucune façon limitée à la forme de réalisation décrite ci-dessus et que bien des modifications peuvent y être apportées sans sortir du cadre du présent brevet.

## Revendications

1. Support (1) de tablette d'étagère (2), prévu pour supporter celle-ci en porte-à-faux et comprenant un profilé allongé à section transversale en forme de U, dont l'âme (4) est appliquée contre un mur (3) et fixée sur lui par des moyens de fixation appropriés (5) et dont les ailes inférieure (6) et supérieure (7) s'étendent dans un sens opposé au mur, de manière à permettre un pincement entre elles de la tablette (2) à supporter, une structure profilée allongée inférieure à section transversale sensiblement en forme de triangle, dont un premier côté est constitué par un prolongement vers le bas (8), prenant appui contre le mur (3), de l'âme (4) du profilé en U, un deuxième côté par l'aile inférieure (6) du profilé en U et un troisième côté par une aile d'entretoise (9) qui s'étend en oblique entre le premier côté et le deuxième côté susdits, et une structure profilée allongée supérieure à section transversale sensiblement en forme de triangle, dont un premier côté est constitué par un prolongement ves le haut (10), prenant appui conte le mur (3), de l'âme (4) du profilé en U, un deuxième côté par l'aile supérieure (7) du profilé en U et un troisième côté par une aile d'entretoise (18) qui s'étend en oblique entre le premier côté et le deuxième côté de la structure profilée triangulaire supérieure, caractérisé en ce que l'aile inférieure (6) du profilé en U comprend une partie arrière (11) formant le deuxième côté de la structure profilée triangulaire inférieure et une partie en saillie libre (12) faisant saillie au-delà de la structure profilée triangulaire inférieure dans le sens susdit, et en ce que la partie en saillie libre susdite (12), présentant une capacité de déformation élastique plus grande que la partie arrière (11), forme la partie élastiquement déformable du support pendant l'introduction de la tablette dans ce dernier.

2. Support de tablette suivant la revendication 1, caractérisé en ce que l'aile supérieure (7) du profilé en U s'étend vers l'avant presque aussi loin que le deuxième côté (11) de la structure profilée triangulaire inférieure, en ce que ce deuxième côté (11) est formé de deux sections longitudinales avant (13) et arrière (14) qui, en section transversale, sont légèrement inclinées vers le bas en direction du centre (15) dudit deuxième côté (11), en ce que la distance (D) entre le bord extérieur (17) de l'aile supérieure (7) du profilé en U et la section avant (13) du deuxième côté (11) précité est plus grand que l'épaisseur (E) de la tablette (2) à supporter, et en ce que la distance (d) entre, d'une part, le plan imaginaire formé par le bord intérieur (22) de la section arrière (14) du deuxième côté (11) précité, servant de rampe ascendante pour l'enfoncement du bord de la tablette (2), et par le bord libre de l'aile inférieure (6) du profilé en U, dont ladite partie en saillie (12) présent une capacité de déformation élastique plus grande que l'aile supérieure du profilé en U, et, d'autre part, l'emplacement le plus bas (21) de l'aile supérieure (7) du profilé en U est légèrement inférieure ou au maximum égale à l'épaisseur (E) de la tablette (2) à supporter.

3. Support suivant la revendication 2, caractérisé en ce que le bord libre susdit de l'aile inférieure (6) du profilé en U est formé d'un bourrelet arrondi (23) faisant légèrement saillie vers le haut par rapport à la partie en saillie (12) de cette aile inférieure (6).

4. Support suivant l'une ou l'autre des revendications 2 et 3, caractérisé en ce que l'aile supérieure (7) du profilé en U présente un biseau (19) dont une face (20) est inclinée vers le bas et vers l'intérieur à partir du bord extérieur (17) de cette aile, cette face (20) étant agencée sensiblement parallèlement à la section avant (13) du deuxième côté (11) de la structure profilée triangulaire inférieure.

5. Support suivant la revendication 4, caractérisé en ce que ledit biseau (19) est disposé sur une saillie longitudinale agencée au bord extérieur (17) de l'aile supérieure (7) du profilé en U, l'arête inférieure (21) de cette saillie formant l'emplacement le plus bas susdit de cette aile supérieure (7).

6. Support suivant l'une quelconque des revendications 1 à 5, caractérisé en ce que la partie en saillie (12) de l'aile inférieure (6) du profilé en U est pourvue de moyens (24, 25) permettant d'empêcher tout mouvement de coulissement de la tablette (2) dans son support (1).

7. Support suivant la revendication 6, caractérisé en ce que la partie en saillie (12) susdite présente des orifices (24) disposés à intervalles pour permettre le vissage par le bas de la tablette (2) sur l'aile inférieure (6) du profilé en U.

8. Support suivant l'une quelconque des revendications 1 à 7, caractérisé en ce que le premier côté susdit (8,10) de l'une ou l'autre des structures profilées triangulaires ou des deux ne s'étend que sur une partie de la distance qui sépare les extrémités appliquées contre le mur (3) des deux autres côtés.

9. Support suivant la revendication 8, caractérisé en ce que le premier côté susdit (8,10) de l'une ou l'autre des structures profilées triangulaires ou des deux se réduit en dimension à la tranche appliquée contre le mur de l'aile d'entretoise correspondante (9,18).

## Patentansprüche

1. Halterung (1) zur freitragenden Halterung eines Regalbretts (2), mit mindestens einem langgestreckten Profil mit einem Querschnitt in Form eines U, dessen Steg (4) gegen eine Mauer (3) angelegt wird und an dieser mit geeigneten Befestigungsmitteln (5) befestigt wird und dessen unterer Flügel (6) und oberer Flügel (7) sich in einer zur Mauer entgegengesetzt gerichteten Richtung erstrecken, so daß sie ein Einklemmen des zu halternden Regalbretts (2) zwischeneinander erlauben, mit einer langgestreckten profilierten unteren Struktur mit einem Querschnitt, der etwa die Form eines Dreiecks aufweist, dessen erste Seite von einer sich an der Wand (3) abstützenden nach unten gerichteten Verlängerung des Stegs (4) des U-Profils gebildet wird, dessen zweite Seite von dem unteren Flügel (6) des U-Profils und dessen dritte Seite von einem Strebflügel (9) gebildet wird, der sich schräg zwischen der ersten und zweiten Seite erstreckt, sowie mit einer langgestreckten oberen Profilstruktur mit einem Querschnitt im wesentlichen in Form eines Dreiecks, dessen erste Seite von einer sich an der Wand (3) abstützenden Verlängerung des Stegs des U-Profils nach oben (10) gebildet ist, dessen zweite Seite von dem oberen Flügel (7) des U-Profils und dessen dritte Seite von einem Strebflügel (18) gebildet ist, der sich schräg zwischen der ersten Seite und der zweiten Seite der oberen dreieckförmigen Profilstruktur erstreckt, dadurch gekennzeichnet, daß der untere Flügel (6) des U-Profils einen hinteren Abschnitt (11), der die zweite Seite der profilierten dreieckigen unteren Struktur bildet, und einen frei vorspringenden Abschnitt (12) aufweist, der über die profilierte dreieckige untere Struktur in dem obengenannten Sinn vorspringt, und daß der obengenannte frei vorspringende Abschnitt (12), der eine größere elastische Deformationsfähigkeit aufweist als der hintere Abschnitt (11), den während des Einsetzens des Bretts in die Halterung elastisch verformbaren Teil der Halterung bildet.

2. Bretthalterung nach Anspruch 1, dadurch gekennzeichnet, daß der obere Flügel (7) des U-Profils sich nach vorne fast, soweit wie die zweite Seite (11) der unteren dreieckigen Profilstruktur erstreckt, daß die zweite Seite (11) von zwei Längsabschnitten gebildet ist, einem vorderen (13) und einem hinteren (14), die im Querschnitt leicht in Richtung des Mittelpunkts (5) dieser zweiten Seite (11) nach unten geneigt verlaufen, daß der Abstand (D) zwischen dem Außenrand (17) des oberen Flügels (7) des U-Profils und dem vorderen Abschnitt (13) der genannten zweiten Seite (11) größer als die Dicke (E) des zu halternden Bretts (2) ist, daß der Abstand (d) zwischen einerseits der imaginären Ebene, die von dem inneren Rand (22) des hinteren Abschnittes (14) der zweiten Seite (11), die als ansteigende Rampe für das Einfassen des Randes des Bretts (2) dient, und von dem freien Rand des unteren Flügels (6) des U-Profils, dessen vorspringender Abschnitt (12) eine größere elastische Deformationskapazität aufweist als der obere Flügel des U-Profils gebildet wird, und andererseits der tiefsten Stelle (21) des oberen Flügels (7) des U-Profils etwas kleiner oder höchstens gleich der Dicke (E) des zu halternden Bretts (2) ist.

3. Halterung nach Anspruch 2, dadurch gekennzeichnet, daß der freie Rand des unteren Flügels (6) des U-Profils mit einem abgerundeten Wulstrand (23) gebildet ist, der leicht nach oben gegenüber dem vorspringenden Abschnitt (12) dieses unteren Flügels (6) vorspringt.

4. Halterung nach einem oder einem anderen der Ansprüche 2 und 3, dadurch gekennzeichnet, daß der obere Flügel (7) des U-Profils eine Fase (19) aufweist, deren eine Fläche (20) ausgehend vom äußeren Rand dieses Flügel nach unten und nach innen geneigt ist, wobei diese Fläche (20) im wesentlichen parallel zu dem vorderen Abschnitt (13) der zweiten Seite (11) der unteren dreieckigen profilierten Struktur ausgebildet ist.

5. Halterung nach Anspruch 4, dadurch gekennzeichnet, daß die Fase auf einem Längsvorsprung angeordnet ist, der am Außenrand (17) des oberen Flügels (7) des U-Profils ausgebildet ist, wobei die untere Kante (21) dieses Vorsprungs die tiefste Stelle dieses oberen Flügels (7) bildet.

6. Halterung nach einem der Ansprüche 1-5, dadurch gekennzeichnet, daß der vorspringende Abschnitt (12) des unteren Flügels (6) des U-Profils mit Mitteln (24, 25) versehen ist, die die Verhinderung jeder Gleitbewegung des Brettes (2) in seiner Halterung (11) ermöglichen.

7. Halterung nach Anspruch 6, dadurch gekennzeichnet, daß der vorspringende Teil (12) in Intervallen angeordnete Öffnungen (24) aufweist, um von der Unterseite das Anschrauben des Bretts (2) auf dem unteren Flügel (6) des U-Profils zu ermöglichen.

8. Halterung nach einem der Ansprüche 1-7, dadurch gekennzeichnet, daß die erste genannte Seite (8, 10) der einen oder der anderen oder beider dreieckiger Profilstrukturen sich nur über einen Teil des Abstands erstreckt, der die gegen die Wand (3) angelegten Enden der beiden anderen Seiten trennt.

9. Halterung nach Anspruch 8, dadurch gekennzeichnet, daß die erste genannte Seite (8, 10) der ersten oder der anderen oder beider dreieckiger Profilstrukturen sich in ihrer Abmessung auf die gegen die Wand angelegte Schneide des entsprechenden Strebflügels (9, 18) verringert.

## Claims

1. A holder (1) of a shelf (2) adapted to hold the shelf in cantilever manner and comprising an elongate section member having a U-shaped cross-section and a web (4) pressed against a wall (3) and secured thereto by suitable securing means (56) and having a bottom flange (6) and a top flange (7) extending in a direction away from the wall so as to grip and hold the shelf (2) between them, and also comprising a bottom elongate sectional structure having a substantially triangular cross-section and a first side comprising a downward prolongation (8) of the U-section web (4) pressing against the wall (3), a second side comprising the bottom flange (6) of the U-section and a third side comprising a bracing flange (9) extending at an oblique angle between the first side and the second side, the holder also comprising an elongate top sectional structure having a substantially triangular cross-section and having a first side comprising an upward prolongation (10) of the U-section web (4) bearing against the wall (3), a second side comprising the top flange (7) of the U-section and a third side comprising a bracing flange (18) extending at an oblique angle between the first side and the second side of the triangular top sectional structure, characterised in that the bottom flange (6) of the U-section comprises a rear part (11) forming the second side of the triangular bottom sectional structure and a freely projecting part (12) extending in the aforementioned direction beyond the triangular bottom sectional structure, and the freely projecting part (12) is more resiliently deformable than the rear part (11) and therefore constitutes that part of the holder which is resiliently deformable when the shelf is being inserted into it.

2. A shelf holder according to claim 1, characterised in that the top flange (7) of the U-section extends almost as far forward as the second side (11) of the triangular bottom sectional structure, the second side (11) is made up of a front longitudinal portion (13) and a rear longitudinal portion (14) which, in cross-section, are slightly inclined downwards towards the centre (15) of the second side (11), the distance (D) between the outer edge (17) of the top flange (7) of the U-section and the front portion (13) of the second side (11) is greater than the thickness (E) of the shelf (2) to be held, and the distance (d) between, on the one hand, the lowest position (21) of the top flange (7) of the U-section and, on the other hand, the imaginary plane formed by the inner edge (22) of the rear portion (14) of the second side (11), serving as an ascending slope for inserting the edge of the shelf (2), and the free edge of the bottom flange (6) of the U-section, whose projecting part (12) is more resiliently deformable than the top flange of the U-section, is slightly less than or at most equal to the thickness (E) of the shelf (2) to be held.

3. A holder according to claim 2, characterised in that the free edge of the bottom flange (6) of the U-section is formed by a rounded bead (23) projecting slightly upwards with respect to the projecting part (12) of the bottom flange (6).

4. A holder according to claim 2 or 3, characterised in that the top flange (7) of the U-section has a bevel (19), one surface (20) of which is inclined downwards and towards the interior from the outer edge (17) of the aforementioned flange, the surface (20) being disposed substantially parallel to the front portion (13) of the second side (11) of the triangular bottom sectional structure.

5. A holder according to claim 4, characterised in that the bevel (19) is disposed on a longitudinal projection disposed at the outer edge (17) of the top flange (7) of the U-section, the bottom solid angle of intersection (21) of the projection constituting the lowest place on the top flange (7).

6. A holder according to any of claims 1 to 5, characterised in that the projecting part (12) of the bottom flange (6) of the U-section has means (24, 25) for preventing any sliding of the shelf (2) in its holder (1).

7. A holder according to claim 6, characterised in that the projecting part (12) has orifices (24) disposed at intervals so as to screw the shelf (2) from beneath on to the bottom flange (6) of the U-section.

8. A holder according to any of claims 1 to 7, characterised in that the first side (8, 10) of one or both the triangular section structures extends only along part of the difference between the ends of the other two sides pressing against the wall (3).

9. A holder according to claim 8, characterised in that the aforementioned first side (8, 10) of one or both the triangular sectional structures is reduced to the edge of the corresponding bracing flange (9, 18) pressing against the wall.
